# EUROPÄISCHE PATENTANMELDUNG

(11) **EP 4 056 462 A2**
(43) Veröffentlichungstag der Anmeldung: **14.09.2022**
(21) Anmeldenummer: 22158512.8
(22) Anmeldetag: 24.02.2022
(51) Int. Cl.: B63B 32/10

(54) **WAKE- ODER SURFBOARD**

(30) Priorität: 08.03.2021 DE 102021202191
(71) Anmelder: Ewake Germany GmbH, 67122 Altrip (DE)
(72) Erfinder: Pollrich, Sascha, 66773 Schwalbach (DE); Ruwe, Peter, 67122 Altrip (DE)
(74) Vertreter: Ullrich & Naumann PartG mbB

(57) **Zusammenfassung**

Wake- oder Surfboard mit einem elektrischen Antrieb nebst Steuereinrichtung und einer internen Energieversorgung in Form eines wiederaufladbaren Energiespeicherelements (Akku), wobei der Antrieb und der Akku in das Board integriert sind und wobei zumindest der Akku aus dem Board entnehmbar ist, ist dadurch gekennzeichnet, dass dem Board mindestens ein Not-Akku zur Bereitstellung einer Energiereserve fest zugeordnet ist, der manuell oder automatisch zur Stromversorgung des Antriebs zuschaltbar ist.

## Beschreibung

Die Erfindung betrifft ein Wake- oder Surfboard mit einem elektrischen Antrieb nebst Steuereinrichtung und einer internen Energieversorgung in Form eines wiederaufladbaren Energiespeicherelements (Akku), wobei der Antrieb und der Akku in das Board integriert sind und wobei zumindest der Akku aus dem Board entnehmbar ist.

Ein Wakeboard ist ein Wassersportgerät in Form eines Brettes, mit welchem der Wassersportler auf dem Wasser gleiten kann. Üblicherweise wird das Wakeboard durch ein Boot oder einen Lift gezogen. Ein Surfboard ist ebenfalls ein Wassersportgerät in Form eines Brettes, entweder zum Wellenreiten oder in Verbindung mit einem Segel zum Windsurfen.

Aus der Praxis sind bereits Wakeboards und Surfboards mit integriertem Antrieb bekannt. In Bezug auf Surfboards mit Verbrennungsmotor sei beispielhaft auf US 3 262 413 A verwiesen.

Elektrisch angetriebene Wakeboards oder Surfboards haben sich zunächst aufgrund geringer Akkukapazitäten nicht durchgesetzt. Aufgrund verbesserter Batterietechnologie gibt es zunehmend Wakeboards und Surfboards mit elektrischem Antrieb. Dazu sei beispielhaft auf WO 2019/122087 A1 verwiesen. Im Konkreten ist dort im Heckbereich ein Jetantrieb ausgebildet, dessen Elektromotor über einen von der Oberseite des Brettes her austauschbaren Akku mit elektrischer Energie versorgt wird. Aus der Praxis sind auch Propellerantriebe bekannt. Ist der Akku leergefahren, kann dieser gegen einen aufgeladenen Akku ausgetauscht werden, so dass ein nahezu kontinuierlicher Betrieb möglich ist.

Das bekannte Wake- oder Surfboard ist in der Praxis problematisch, da es gerade beim Zurücklegen weiter Strecken nicht auszuschließen ist, dass der Betriebsakku völlig oder bis zu einer vorgebbaren Spannungs-Untergrenze entladen wird. Der Fahrer hat keine Möglichkeit der Zuschaltung oder Nutzung einer Energiereserve. Befindet sich der Fahrer zum Zeitpunkt der vollständigen Entladung oder des Unterscheidens der Spannungs-Untergrenze auf dem Wasser, kann eine ernste Notsituation entstehen. Der Fahrer hat dann nur noch die Möglichkeit per Mobiltelefon Hilfe herbeizurufen, sofern dieses verfügbar ist.

Der vorliegenden Erfindung liegt daher die Aufgabe zugrunde, ein Wake- oder Surfboard derart auszugestalten und weiterzubilden, dass die zuvor genannte Notsituation nicht eintreten kann, zumindest aber beherrschbar ist.

Voranstehende Aufgabe ist durch die Merkmale des Anspruchs 1 gelöst. Danach ist das gattungsbildende Wake- oder Surfboard dadurch gekennzeichnet, dass dem Board mindestens ein Not-Akku zur Bereitstellung einer Energiereserve fest zugeordnet ist, der manuell oder automatisch zur Stromversorgung des Antriebs zuschaltbar ist.

Erfindungsgemäß ist erkannt worden, dass die aus der Praxis bekannten Wake- oder Surfboards für den Fahrer ein Sicherheitsrisiko mit sich bringen, nämlich in Bezug auf ein unbeabsichtigtes Leerfahren des Akku, zumindest bis zu einer Spannungs-Untergrenze des eigentlichen Betriebsakku. Die Gefahr des "Liegenbleibens" auf dem Wasser lässt sich dadurch eliminieren, dass mindestens ein Not-Akku zur Bereitstellung einer Energiereserve vorgesehen ist. Dieser Not-Akku ist dem Board fest zugeordnet. Es ist möglich, die Energiereserve manuell oder automatisch zur Stromversorgung des Antriebs zuzuschalten bzw. umzuschalten. Dabei ist der Not-Akku so auszulegen, dass bei üblicherweise gefahrenen Distanzen und Revieren, insbesondere zum Ufer, Strand, Land, etc., die Energiereserve zur Rückfahrt ausreicht, so dass keine Gefahr für den Fahrer besteht. Dies gilt umso mehr, als die meisten Wake- oder Surfboards der hier in Rede stehenden Art, gemeinsam mit dem Fahrer, nur bedingt schwimmfähig sind, nämlich aufgrund der recht schweren Aggregate von Antrieb und Akku.

Jedenfalls schafft die Vorkehrung eines Not-Akku Sicherheit und soll ermöglichen, dass der Fahrer mit dem Board sicher zum Ausgangspunkt zurückkehren kann. Die Energiereserve kann manuell oder automatisch zur Stromversorgung des Antriebs zuschaltbar bzw. als solche den Hauptakku ersetzbar sein, je nach Ausstattung und Vorkehrung eines Batterie-Management-Systems.

In vorteilhafter Weise liegt einer manuellen Zuschaltung ein akustischer und/oder optischer Warnhinweis oder ein Warnsignal in Bezug auf die Unterschreitung einer definierten oder definierbaren Spannungs-Untergrenze des Akku zugrunde. Diese Untergrenze wird in vorteilhafter Weise so festgelegt, dass eine Tiefentladung des üblichen Betriebs-Akku ausgeschlossen ist und so der Akku geschont wird.

Einer automatischen Umschaltung auf den Not-Akku kann die Ermittlung einer definierten oder definierbaren Spannungs-Untergrenze des Akku zugrunde liegen. Auch dadurch lässt sich eine Tiefentladung des eigentlichen Akku vermeiden. Gleichzeitig sollte dem Fahrer ein Signal vermittelt werden, dass er nach erfolgter Umschaltung auf Energiereserve fährt, so dass er unverzüglich die Rückfahrt antreten kann.

Es sollte vermieden werden, dass ein unbeabsichtigtes Umschalten auf den Not-Akku stattfindet. Dazu ist es von Vorteil, wenn eine Umschaltsicherung vorgesehen ist, die ein unbeabsichtigtes Umschalten auf den Not-Betrieb verhindert. Dabei kann es sich um eine mechanische und/oder elektrische bzw. elektronische Sicherung handeln.

Der Not-Akku ist im Gegensatz zu dem eigentlichen Energiespeicherelement, d.h. im Gegensatz zu dem den normalen Betrieb bewerkstelligenden Akku, fest in das Board eingebaut. Somit ist der Not-Akku gekapselt.

Das Board verfügt in vorteilhafter Weise über einen Mini-Computer, Micro-Controller und/oder über ein Batterie-Management-System, dergestalt, dass kurz vor, bei oder nach dem Umschalten auf den Not-Akku der eigentliche Akku getrennt wird. Dies erfolgt vorzugsweise über ein Relais oder eine Relais-Schaltung. Interferenzen zwischen dem eigentlichen Akku und dem Not-Akku sind dadurch ausgeschlossen.

Nach Benutzung des Not-Akku ist es zum Ladevorgang des Hauptakku möglich, vorzugsweise über das Relais oder die Relais-Schaltung auf den Normalbetrieb zurückzuschalten. Dies erfolgt vorzugsweise per Fernschaltung bzw. per Fernbedienung oder Software-App.

Dazu ist es von weiterem Vorteil, wenn das Board und/oder der Akku über ein Kommunikationsmodul (LTE/GPRS) und gegebenenfalls über ein GPS-Modul verfügt. Mini-Computer, Batterie-Management-System und GPS-Modul sind dadurch in der Lage, beispielsweise über die LTE-Einheit eine Nachricht an eine vorgegebene oder vorgebbare Adresse zu senden, nämlich betreffend den Betriebszustand des Boards. Dies gilt insbesondere in Bezug auf die erfolgte Umschaltung auf die Energieversorgung mittels Not-Akku. Vorzugsweise wird eine SMS mit GPS-Position übermittelt, wodurch eine abermalige Sicherheit für den Fahrer realisiert ist.

Die Nachricht kann an eine vom Hersteller des Boards vorgegebene Kontaktadresse oder an den Hersteller des Boards übermittelt werden, wonach ggf. vorgegebene oder vorgebbare Maßnahmen eingeleitet werden. Es ist denkbar, dass diese Maßnahmen vom Eigentümer des Boards bzw. vom Fahrer vorgegeben bzw. mit dem Hersteller abgesprochen werden.

Durch Nutzung des Not-Akku wird dieser, entsprechend der damit gefahrenen Strecke, entladen. Der Not-Akku ist vorzugsweise unter Nutzung des Batterie-Management-Systems wieder aufladbar, wobei dies bei entnommenem Betriebs-Akku über dessen elektrische Anschlüsse im Board oder induktiv durch die Außenhaut des Boards hindurch erfolgen kann. Auch ist es denkbar, dass zum Laden des Not-Akku separate Lade-Anschlüsse vorgesehen sind.

Wesentlich ist jedenfalls, dass ein Aufladen seitens des Benutzers/Fahrers möglich ist. Auch ist es denkbar, die einmalige Umschaltung auf den Not-Betrieb optisch anzuzeigen, beispielsweise über ein dem Board zugeordnetes Display. Es könnte auch ein Warnhinweis dahingehend vermittelt werden, dass der Not-Akku aufzuladen ist.

Alternativ ist es denkbar, dass der Not-Akku vorzugsweise unter Nutzung des Batterie-Management-Systems über den eingesetzten, aufgeladenen Akku aufgeladen wird. So wäre eine automatische Aufladung des Not-Akku gewährleistet, wobei der Ladezustand ebenfalls über das Display angezeigt werden kann.

Zum Laden des Not-Akku, insbesondere aber auch zur Stromversorgung aller elektrischen/elektronischen Bauteile des Boards, ist ein DC/DC-Wandler vorgesehen, der beispielsweise von einer Akku-Spannung in Höhe von 50 V auf 5 V wandelt. Damit kann auch ein Mini-Computer sowie das Kommunikationsmodul nebst GPS betrieben werden. Die Wandlung gewährleistet eine konstante Stromversorgung der jeweiligen Verbraucher, wobei deren Betriebsspannung einheitlich ausgelegt sein sollte.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Ansicht erfindungsgemäßes Wakeboard ohne Akku,
- Fig. 2: in einer schematischen Draufsicht ein erfindungsgemäßen Wakeboard mit eingesetztem Akku,
- Fig. 3: in einer schematischen Ansicht von unten das erfindungsgemäße Wakeboard aus Fig. 2,
- Fig. 4: in einer schematischen Seitenansicht, das erfindungsgemäße Wakeboard aus den Fig. 2 und 3 mit eingesetztem Akku, und
- Fig. 5: in einer schematischen Seitenansicht, geschnitten, das erfindungsgemäße Wakeboard mit integriertem Not-Akku.

Fig. 1 zeigt in einer schematischen Ansicht ein Wakeboard, welches mit einem in der Figur nicht gezeigten elektrischen Jetantrieb nebst Steuereinrichtung ausgestattet ist. Es sind hier lediglich die für die Erfindung wesentlichen Bestandteile gezeigt.

Das Wakeboard ist mit einem von der Oberfläche her zugänglichen Akkufach 1 ausgestattet. Die seitlichen Wandungen 2 des Akkufachs 1 verlaufen konisch, so dass sich der Querschnitt des Akkufachs 1 zum Boden 3 hin reduziert.

In den Boden 3 des Akkufachs 1 sind weit auseinanderliegende Pins 4 integriert, die gummigelagert sind. Die Pins 4 sind weitest möglich voneinander entfernt angeordnet und dienen zur elektrischen Kontaktierung mit dem Akku 7.

Außerdem sind im Boden 3 Magnete 5 angeordnet, die mit ferromagnetischem Material oder mit Magneten in der Bodengruppe des Akkus 7 zusammenwirken. Die Magnete 5 sind als Permanentmagnete ausgeführt und bewirken einen sicheren Halt des Akkus 7 im Akkufach 1, wobei deren Magnetwirkung kurzzeitig durch elektrische Beaufschlagung aufhebbar ist.

Fig. 2 zeigt ein Ausführungsbeispiel eines erfindungsgemäßen Wakeboards in Draufsicht. Das Wakeboard verfügt über einen in das Akkufach 1 eingesetzten Akku 7. Darüber hinaus ist im Bugbereich des Boards ein Gehäuse 8 vorgesehen, welches dem Board fest zugeordnet ist. In das Gehäuse 8 ist ein Display 9 integriert. Des Weiteren ist dem Gehäuse 8 eine Kamera 10 zugeordnet, mittels derer eine Aufnahme/ein Video des Fahrers möglich ist.

Fig. 3 zeigt das Wakeboard aus Fig. 2 von unten. Es sind finnenartige Strukturen 11 im Sinne einer Leiteinrichtung erkennbar. Im Heckbereich sind Einlassöffnungen 12 zum Ansaugen von Wasser per Jetstream vorgesehen. Die Vorkehrung eines Not-Akku 6 ist angedeutet, der fest in das Board integriert ist. Er ist nach unten durch die Außenhaut des Boards wasserdicht in dieses eingebaut.

Fig. 4 zeigt das erfindungsgemäße Wakeboard in einer Seitenansicht. Auch hier ist die Vorkehrung des Not-Akku 6 angedeutet, wenngleich dieser fest und unsichtbar in das Board integriert ist.

Fig. 5 zeigt das erfindungsgemäße Wakeboard in einem Längsschnitt. Die Position des Not-Akku 6 ist angedeutet. Der den Jet-Antrieb umfassende Bereich 13 ist als leeres Feld angedeutet.

Hinsichtlich weiterer vorteilhafter Ausgestaltungen des beanspruchten Wake- oder Surfboard sei zur Vermeidung von Wiederholungen auf die allgemeine Beschreibung verwiesen.

Schließlich sei ausdrücklich darauf hingewiesen, dass das voranstehend beschriebene Ausführungsbeispiel des erfindungsgemäßen Wake- oder Surfboard lediglich zur Erörterung der beanspruchten Lehre dient, diese jedoch nicht auf das Ausführungsbeispiel einschränkt.

### Bezugszeichenliste

- 1: Akkufach
- 2: seitliche Wandung des Akkufachs
- 3: Boden im Akkufach
- 4: Pin im Boden des Akkufachs
- 5: Magnet, in den Boden des Akkufachs integriert
- 6: Not-Akku, fest im Board eingebaut
- 7: Akku
- 8: Gehäuse
- 9: Display
- 10: Kamera
- 11: Strukturen (auf der Unterseite des Board)
- 12: Einlassöffnungen (auf der Unterseite des Board)
- 13: Bereich für den Antrieb

## Patentansprüche

1. Wake- oder Surfboard mit einem elektrischen Antrieb nebst Steuereinrichtung und einer internen Energieversorgung in Form eines wiederaufladbaren Energiespeicherelements (Akku), wobei der Antrieb und der Akku (7) in das Board integriert sind und wobei zumindest der Akku (7) aus dem Board entnehmbar ist,
**dadurch gekennzeichnet, dass** dem Board mindestens ein Not-Akku (6) zur Bereitstellung einer Energiereserve fest zugeordnet ist, der manuell oder automatisch zur Stromversorgung des Antriebs zuschaltbar ist.

2. Wake- oder Surfboard nach Anspruch 1, **dadurch gekennzeichnet, dass** der manuellen Zuschaltung ein akustischer und/oder optischer Warnhinweis oder ein Warnsignal in Bezug auf die Unterschreitung einer definierten oder definierbaren Spannungs-Untergrenze des Akku (7) zugrunde liegt.

3. Wake- oder Surfboard nach Anspruch 1, **dadurch gekennzeichnet, dass** der automatischen Zuschaltung des Not-Akku (6) die Ermittlung einer definierten oder definierbaren Spannungs-Untergrenze des Akku (7) zugrunde liegt.

4. Wake- oder Surfboard nach einem der Ansprüche 1 bis 3, **dadurch gekennzeichnet, dass** eine Umschaltsicherung vorgesehen ist, die ein unbeabsichtigtes Umschalten auf den Not-Betrieb verhindert.

5. Wake- oder Surfboard nach einem der Ansprüche 1 bis 4, **dadurch gekennzeichnet, dass** der Not-Akku (6) fest in das Board eingebaut ist.

6. Wake- oder Surfboard nach einem der Ansprüche 1 bis 5, **dadurch gekennzeichnet, dass** das Board über ein Batterie-Management-System verfügt, dergestalt, dass kurz vor, bei oder nach dem Umschalten auf den Not-Akku (6) der Akku (7) getrennt wird, vorzugsweise über ein Relais oder eine Relaisschaltung.

7. Wake- oder Surfboard nach Anspruch 6, **dadurch gekennzeichnet, dass** nach Benutzung des Not-Akku (6) über das Relais oder die Relaisschaltung auf den Normalbetrieb umschaltbar ist, vorzugsweise per Fernschaltung.

8. Wake- oder Surfboard nach Anspruch 6 oder 7, **dadurch gekennzeichnet, dass** das Board über ein Kommunikationsmodul (LTE/GPRS) und ein GPS-Modul verfügt, dergestalt, dass der Mini-Computer und das Batterie-Management-System über die LTE-Einheit eine Nachricht, vorzugsweise eine SMS mit GPS-Position, an eine vorgegebene oder vorgebbare Adresse sendet.

9. Wake- oder Surfboard nach Anspruch 8, **dadurch gekennzeichnet, dass** die Nachricht an eine vom Hersteller des Boards vorgegebene Kontaktadresse oder an den Hersteller des Boards übermittelt wird, wonach ggf. vorgegebene oder vorgebbare Maßnahmen eingeleitet werden.

10. Wake- oder Surfboard nach einem der Ansprüche 1 bis 9, **dadurch gekennzeichnet, dass** der Not-Akku (6) vorzugsweise unter Nutzung des Batterie-Management-Systems aufladbar ist, vorzugsweise bei entnommenem Akku (7) über dessen elektrische Anschlüsse im Board oder induktiv durch die Außenhaut des Boards hindurch.

11. Wake- oder Surfboard nach einem der Ansprüche 1 bis 9, **dadurch gekennzeichnet, dass** der Not-Akku (6) vorzugsweise unter Nutzung des Batterie-Management-Systems über den eingesetzten, aufgeladenen Akku, aufladbar ist.

12. Wake- oder Surfboard nach einem der Ansprüche 1 bis 11, **dadurch gekennzeichnet, dass** ein DC/DC-Wandler vorgesehen ist, der elektrische bzw. elektronische Komponenten, insbesondere einen Mini-Computer sowie das Kommunikationsmodul nebst GPS, mit einer Spannung von vorzugsweise 5 V aus dem Akku (7) oder dem Not-Akku (6) versorgt.
